# EUROPÄISCHE PATENTANMELDUNG

(11) **EP 4 729 715 A1**
(43) Veröffentlichungstag der Anmeldung: **22.04.2026**
(21) Anmeldenummer: 24207310.4
(22) Anmeldetag: 17.10.2024
(51) Int. Cl.: E04G 3/00, E04G 7/00, E04G 13/06, E04G 21/32

(54) **MONTAGEHILFE UND MONTAGEVERFAHREN ZUR MONTAGE**

(71) Anmelder: Big Jurij GmbH, 76297 Stutensee (DE)
(72) Erfinder: GEIßERT, Christian, 76297 Stutensee (DE); NAGEL, Michael, 76297 Stutensee (DE); REINSCHMIDT, Donat, 76297 Stutensee (DE)
(74) Vertreter: mepat Patentanwälte

(57) **Zusammenfassung**

Die vorliegende Erfindung stellt eine Montagehilfe (1) bereit, die ausgebildet zur Montage von Brüstungsgeländern in oder vor einer Laibung eines Gebäudes, sowie ein entsprechendes Verfahren. Dabei hat die Montagehilfe (1) ein erstes und ein zweitens Seitenelement (S1, S2), das jeweils ein Längsprofil (2), an dem rechtwinklig an einem mittleren Abschnitt zwei Querprofile (3,3') mit jeweils einem Ende beabstandet voneinander und parallel zueinander an dem jeweiligen Längsprofil (2) befestigt sind, aufweist. Längsprofile (2) und Querprofile (3,3') sind Vierkantprofile (2,3,3') mit allseitigen Längsnuten (20). Die zwei Seitenelemente (S1, S2) sind über ihre Querprofile (3, 3') direkt oder indirekt durch ein Verbindungselement positionierbar und lösbar verbunden. Während einer Montageanordnung der Montagehilfe (1) sind sie in oder vor einer Laibung eines Gebäudes vertikal an dem Gebäude anordenbar. Sie haben jeweils zwei Endabschnitte (E1, E2) und zumindest ein Endabschnitt (E1) jedes Seitenelements (S1,S2) ist mit einer Schablone (6) lösbar und positionierbar durch ein Verbindungselement verunden. Die Schablonen (6) bilden jeweils eine Geländerhalterung mit zumindest einem Bohrloch (6') ab.

## Beschreibung

Die Erfindung betrifft eine Montagehilfe für Brüstungsgeländer und ein Verfahren zur Montage solcher Brüstungsgeländer unter Verwendung dieser Montagehilfe.

Aus dem Stand der Technik sind "Brüstungsgeländer" unterschiedlicher Ausprägungen bekannt; der Begriff hierin meint dabei im Wesentlichen Gitterelemente wie z. B. französische Balkone, wie sie in Fensterlaibungen oder vor Fensterlaibungen, also auf die Außenwand vor bodentiefen Fenstern von Gebäuden als Absturzsicherung gerade in höheren Stockwerken angebracht werden. Hierin ist also Brüstungsgeländer oder "Fenstergitter" oder "Fensterbrüstung", egal ob in die Laibung gesetzt oder als vorgesetzte Brüstung im Stil eines Balkons, der keine nutzbare oder zumindest keine wesentliche nutzbare Fläche generiert, synonym zu verstehen.

Es ist üblich, solche Brüstungsgeländer bei Montage in der Laibung durch Verwendung von meist vier Halterungen zu montieren, oder bei vorgesetzten Brüstungsgeländern über Winkelelemente, die links und rechts der Fensterlaibung mit der Hauswand verschraubt werden. Dabei sind vor allem die Abstände zwischen den Bohrungen, die Größe und Länge der Dübel bzw. Siebhülsen und die Dimensionen der benötigten Schrauben bzw. Gewindestangen sowie der Abstand zur Laibung die Parameter, die bedacht werden müssen.

Das Montageverfahren folgt im Stand der Technik, wie etwa beschrieben in https://www.elbernetall.de/ratgeber/rnontage-franzoesischer-balkon , meist der Schrittabfolge:
Im ersten Schritt werden händisch durch einen Monteur (dieser Begriff ist hierin genderneutral zu verstehen, wie alle Begriffe, die hierin mit Artikel angegeben werden) die Abstände zwischen den vorzusehenden Bohrungen für plattenartige Halterungen oder Winkelelemente ausgemessen, die Dimensionen für die Befestigungsmittel wie etwa Siebhülsen und Gewindestangen werden bestimmt und der Abstand zur Laibung wird ausgemessen. Dann werden die Befestigungsmaße für das anzubringende Geländer ausgemessen und hiernach die Bohrlöcher unter Zuhilfenahme von Wasserwaage und Meterstab angezeichnet.

Danach erfolgt das Bohren der Löcher für die Befestigungsmittel in die Hauswand; entsprechende Gewindestangen werden etwa in der Länge angepasst. In die Bohrlöcher werden meist Siebhülsen eingesetzt und es wird Injektionsmörtel eingespritzt. Dann werden die Gewindestangen in die Siebhülsen eingesetzt und der Injektionsmörtel härtet aus. Schließlich wird das Brüstungsgeländer oder hier eben der französische Balkon mit Unterlegscheiben und Muttern an den Gewindestangen befestigt.

Die Montage erfordert also eine exakte Vorbereitung und Ausmessung der genannten Abstände, damit der französische Balkon am Ende passgenau befestigt werden kann.

Von hoher Relevanz ist daher die Vorarbeit der Befestigung, also das Ausmessen mittels Meterstab und das Anzeichnen. Kommt es hier zu Ungenauigkeiten durch Verrutschen des Meterstabs oder der Wasserwage oder des Stifts beim Anzeichnen, so wird das Einpassen des zu montierenden Brüstungsgeländers erschwert, die Qualität leidet oder es muss neu vermessen und angezeichnet werden; Kosten werden verursacht.

Ausgehend von diesem Stand der Technik ist es Aufgabe der vorliegenden Erfindung, eine Hilfsvorrichtung für die Montage von Brüstungsgeländern in oder vor einer Laibung eines Gebäudes, bzw. in oder vor einer Laibung eines bodentiefen Fensters bereitzustellen.

Diese Aufgabe wird durch eine Montagehilfe mit den Merkmalen des Anspruchs 1 gelöst.

Die weitere Aufgabe besteht darin, das Verfahren zur Montage von solchen Brüstungsgeländern in oder vor Laibungen von Gebäuden zu verbessern.

Diese Aufgabe wird durch das Verfahren mit den Merkmalen des unabhängigen Anspruchs 11 gelöst.

Weiterbildungen der Vorrichtung und des Verfahrens sind in den jeweiligen Unteransprüchen ausgeführt.

Gemäß einer ersten Ausführungsform der erfindungsgemäßen Montagehilfe, für die die Montage von Brüstungsgeländern in oder vor einer Laibung eines Gebäudes ausgebildet ist, weist diese ein erstes und ein zweitens Seitenelement auf, das jeweils ein Längsprofil hat, an dem rechtwinklig an einem mittleren Abschnitt zwei Querprofile befestigt sind. Diese sind mit jeweils einem Ende entlang der Länge der Seitenelemente beabstandet voneinander und parallel zueinander an dem jeweiligen Längsprofil befestigt. Im Grunde sieht dieses Basiselement jeweils wie ein liegendes Pi (π) aus. Dabei sind die Längsprofile und die Querprofile jeweils Vierkantprofile mit allseitigen Längsnuten. Das erste Seitenelement ist über seine beiden Querprofile bzw. über deren freie Enden mit den freien Enden der Querprofile des zweiten Seitenelements direkt oder indirekt durch ein Verbindungselement positionierbar und lösbar verbunden. Wird die Montageanordnung während der Montage eines Brüstungsgeländers in oder vor einer Laibung eines Gebäudes benutzt, so wird es quasi darangehalten, bis es seine Aufgabe erfüllt hat, aber nicht dauerhaft befestigt. Währenddessen kommen das erste und das zweite Seitenelement vertikal an dem Gebäude zur Anordnung. Während der mittlere Abschnitt jedes Längsprofils die zwei Querprofile trägt, werden der über und unter dem mittleren Abschnitt liegende Teil als Endabschnitte bezeichnet.

Weiter hat die Montagehilfe eine Mehrzahl Schablonen, die jeweils eine Geländerhalterung mit zumindest einer Bohrung abbilden, und an wenigstens dem oberen Endabschnitt jedes Längsprofils ist eine solche Schablone lösbar und positionierbar mittels eines Verbindungselements befestigt.

Das heißt, dass bei der Montageanordnung der Montagehilfe in Fällen, wenn das Brüstungsgeländer in der Laibung befestigt werden soll und bspw. Streben mit Fuß am Boden der Laibung aufsitzen oder evtl. dort auch im Boden fest verankert werden, es genügen kann, wenn nur die oberen Endabschnitte der Seitenelemente, also rechts und links in der Laibung, Schablonen haben. In der Regel werden aber, gerade für vor die Laibung gesetzte Brüstungsgeländer, zwei Schablonen pro Seitenelement vorgesehen sein, also am oberen und unteren Endabschnitt der beiden Längsprofile.

"Positionierbar und lösbar" meint hierin bei allen so bezeichneten Verbindungen, dass hier die entsprechenden Profile oder Bauteile, die aneinander mittels Verbindungselementen angeordnet sind, bezüglich ihrer Beabstandung zueinander verändert werden, und somit vorteilhaft auch ausgetauscht werden können. So könnte, abhängig etwa von der Breite eines zu montierenden Brüstungsgeländers, das eine Seitenteil Querprofile mit einer anderen Länge haben, als das andere - und könnte vorteilhaft entsprechend ausgetauscht werden, indem die Verbindungselemente gelöst werden.

Auch die Schablonen könnten vorteilhaft ausgetauscht werden - gerade, wenn die Schablonen als Geländerhalterung selbst dienen und am Gebäude verbleiben sollen, können nach dem Einsatz der Montagehilfe am Gebäude die Schablonen verbleiben und durch gleiche oder andere Schablonen, je nach Erfordernis des zu montierenden Brüstungsgeländers, an der Montagehilfe ersetzt werden und diese wieder vervollständigen.

"Freie Enden" der Querprofile meint hierin nicht nur einen kurzen Endabschnitt, sondern den Teil der Querprofile, der über das Stück Querprofil hinausgeht, das die Verbindung mit dem jeweiligen Längsprofil bildet.

"Brüstungsgeländer" in oder vor einer Laibung eines Gebäudes meint ein als Absturzschutz dienendes Geländerbauteil, wie es meist vor bodentiefen Fenstern zu sehen ist, oft als französischer Balkon bezeichnet und meist ohne Trittfläche nach außen; die Laibung (oder Leibung) wird dann durch die inneren Seiten der Decken- oder Wandöffnung gebildet, die rechtwinklig zur Wandebene stehen und die Öffnung begrenzen.

Die enormen Vorteile der erfindungsgemäßen Montagehilfe liegen darin, dass die Montage des Brüstungsgeländers mit einer verbesserten Genauigkeit erfolgt; Vermessen wird in aller Regel nicht mehr erfolgen, da die Abmessungen des Brüstungsgeländers direkt auf die Montagehilfe übertragen werden, die eben die Schablonen mit den Bohrlöchern enthält, die für die Endmontage des Brüstungsgeländers nötig sind. Im Grunde kann die Montagehilfe an das Gebäude angehalten werden und die Bohrung kann direkt durch die Löcher der Schablonen erfolgen; dann können die notwendigen Elemente in die Bohrung eingebracht werden egal, ob Gewindestift, Dübel, Siebhülsen oder anderes. Die Notwendigkeit, die Abstände zwischen den Bohrlöchern und deren finale Position überhaupt händisch Ausmessen zu müssen, entfällt vorteilhaft mit der erfindungsgemäßen Vorrichtung.

Alle der genannten Quer- und Längsprofile sind Nutprofile und können aus Aluminium hergestellt werden, sie könnten aber auch aus einem anderen Metall sein, sofern die erforderliche Stabilität gegeben ist. Diesbezüglich ist der Fachmann informiert. Vorteilhaft wird empfohlen, hier Viernutprofile einzusetzen.

In einer weiteren Ausführungsform der erfindungsgemäßen Montagehilfe kann das erste Seitenelement über seine Querprofile mit den Querprofilen des zweiten Seitenelements indirekt über einen Schlitten verbunden sein. Dieser weist zwei Querschenkel auf, die mit zwei Längsschenkeln ein Rechteck bilden. Dabei ist jeder der beiden Querschenkel des Schlittens mit einem Querprofil jedes der zwei Seitenelemente über zumindest ein Verbindungselement lösbar und positionierbar verbunden.

Kurz gesagt: Wenn also die erfindungsgemäße Montagehilfe für ein Brüstungsgeländer verwendet werden soll, dessen Breite es erfordert oder auch aus Stabilitätsgründen, dann kann einfach der Schlitten zwischen die zwei Seitenelemente eingesetzt werden. Durch die Ausgestaltung als Rechteck mit den zwei Längsschenkeln erhält dann die ganze Montagehilfe mehr Stabilität. Die aneinander anliegenden Querprofile können statt mit mindestens einem, ebenfalls aus Stabilitätsgründen, mit zwei oder mehr Verbindungselementen verbunden werden.

Weiter kann nach noch einer weiteren Ausführungsform der erfindungsgemäßen Montagehilfe diese noch mehr Stabilität erhalten, wenn das erste und das zweite Seitenelement an ihren in Bezug auf die Montageanordnung unteren Endabschnitten Stützprofile aufweisen, die Vierkantprofile mit allseitigen Längsnuten sind und sich horizontal von den beiden Seitenelementen wegerstrecken. In der Montageanordnung der Vorrichtung am Gebäude also in die Laibung hinein. Dabei ist jedes Stützprofil über ein endständiges Verbindungselement lösbar und positionierbar in einer Längsnut des jeweiligen Seitenelements befestigt.

Bei dieser Ausführungsform kann die Montagehilfe über das Stützprofil auf der unteren Seite der Laibung, dem Boden also, aufgelegt werden.

Nach einer noch weiteren Ausführungsform der erfindungsgemäßen Montagehilfe hat diese an einem freien Ende jedes der Stützprofile, also an dem Ende, das bei der Montageanordnung in die Laibung weist, einen höhenveränderbaren Stützfuß, der dazu ausgebildet ist, die Montagehilfe in der Laibung an deren unteren Seite auf das Gebäude abzustützen.

Vorteilhaft kann der höhenveränderbare Stützfuß positionierbar in einer Längsnut des jeweiligen Stützprofils befestigt sein.

Kurz gesprochen: Bei dieser Ausführungsform kann die Montagehilfe, ob mit oder ohne Schlitten, perfekt in Bezug auf die Höhe der anzubringenden Geländerhalterungen angepasst werden. Der Stützfuß kann beispielsweise ein zweiteiliges Bauteil sein; ein Gewindestift etwa, der in das Fußteil mit Gegengewinde eingedreht oder ausgedreht werden kann. Die Gewinde können auch *vice versa* vorgesehen sein.

Nach einer noch weiteren Ausführungsform der erfindungsgemäßen Montagehilfe sind die Verbindungselemente Klemmspanner und bevorzugt Schnellspanner; die Funktionsweise und der Aufbau auch der Kniehebelmechanik sind dem Fachmann bekannt; die Vielzahl der Ausführungsformen ebenfalls.

Wird also beispielsweise ein Querprofil eines Seitenteils mit dem des zweiten Seitenteils verbunden, so wird der Schnellspanner durch eine Bohrung (Durchtrittsloch), die in der Querachse des Querprofils vorliegt, eingeführt und der anderenends aus dem Querprofil herausragende Nutenstein wird in die Nut des zu verbindenden Querprofils eingeführt, perfekt positioniert und der Betätigungshebel (Spannarm) wird mit einem Handgriff angezogen um den Spannfuß, im Grunde ein Nutenstein, in der Nut zu verklemmen. So ist eine sichere, aber leicht lösbare Verbindung in perfekter Position bereitgestellt.

Auf gleiche Weise wird das Querprofil eines Seitenteils mit Querschenkel des Schlittens verbunden, wobei es möglich ist, die Klemmspanner in einer Bohrung der Querprofile vorzusehen und die Nutensteine in der Nut des Schlittens zu führen, oder umgekehrt.

Wird etwa der Klemmspanner am Stützprofil vorgesehen, so kann der Nutenstein des Klemmspanners in der Längsnut des Längsprofils des Seitenteils präzise eingestellt und lösbar festgelegt werden.

Insgesamt ist die Flexibilität und die Variabilität der Montagehilfe so erfindungsgemäß außerordentlich groß, die Handhabung ist sicher und sehr schnell und zudem quasi werkzeugfrei.

Zur weiteren Stabilität der erfindungsgemäßen Montagehilfe kann nach einer noch weiteren Ausführungsform zwischen einer Längsstrebe von einem oder beiden der Seitenelemente und einem oder beiden jeweils damit verbundenen Querprofilen in dem dazwischen aufgespannten 90°-Winkel ein Stabilisierungsbauteil, bevorzugt einem Stabilisierungswinkel befestigt sein.

Nach noch einer weiteren Ausführungsform der erfindungsgemäßen Montagehilfe können das erste und/oder das zweite Seitenelement an ihren jeweiligen Längsprofilen einen Handgriff aufweisen. Dieser kann in der Montageanordnung zur Seite oder von der Laibung weg weisend angebracht sein; geschickt ist er auf Höhe des oberen Querprofils oder zwischen den beiden Querprofilen vorgesehen. Damit ist eine einfache Handhabung der

Montagehilfe beim Montagevorgang gegeben.

Schließlich können nach noch einer weiteren Ausführungsform der erfindungsgemäßen Montagehilfe auch zumindest in einem in dem Schlitten vorliegenden Innenwinkel, vorzugsweise in zwei oder allen der Innenwinkel ein Stabilisierungsbauteil, bevorzugt Stabilisierungswinkel befestigt sein.

Eine andere Ausführungsform der erfindungsgemäßen Montagehilfe sieht vor, dass der Schlitten an seinen Längsschenkeln Handgriffe aufweist. Vorteilhaft weisen diese in der Montageanordnung von dem Gebäude weg.

Nach einer noch weiteren Ausführungsform der erfindungsgemäßen Montagehilfe kann die Schablone ein ungewinkeltes Flachprofil sein, das einenends rechtwinklig in eine Ankerplatte mit einem oder mehreren Bohrlöchern mündet und das andernends über ein Verbindungselement zur Verbindung mit dem Längsprofil mit dem Seitenelement verbunden ist. Als Verbindungselement ist vorteilhaft auch einen Klemmspanner, besonders bevorzugt ein Schnellspanner umfasst. Diese Ausführungsform, in der die Schablone quasi in der Seitenansicht "T-förmig" ist, kann besonders geeignet sein, wenn das zu montierende Brüstungsgeländer in der Laibung befestigt wird und die Schablone mit der äußeren Fläche der Ankerplatte zur Laibung hinweist und in dieser, wenn die Schablone zugleich die verbleibenden Geländerhalterung ist, verbleibt. Dann kann durch die Bohrungen in der Ankerplatte der Schablone gebohrt, resp. gearbeitet werden.

Nach einer noch weiteren Ausführungsform der erfindungsgemäßen Montagehilfe kann die Schablone ein gewinkeltes Flachprofil mit zwei Schenkeln sein, das ebenfalls einenends rechtwinklig in eine Ankerplatte mit einem oder mehreren Bohrlöchern mündet und das gewinkelt andernends über ein Verbindungselement zur Verbindung mit dem Längsprofil mit dem Seitenelement verbunden ist. Auch hier ist die Verbindung des mit der Ankerplatte verbundenen Flachprofil-Schenkels T-förmig.

Als Verbindungselement wird auch hier ein Klemmspanner vorgeschlagen, der besonders bevorzugt ein Schnellspanner ist.

Diese gewinkelte Variante der Schablone ist sehr vorteilhaft für die Bereitstellung von Schablonen, bei denen die Ankerplatte mit Abstand angebracht werden soll. Diese Ausführungsform kann besonders geeignet sein, wenn das zu montierende Brüstungsgeländer vor der Laibung befestigt wird; hier weist die Schablone mit der äußeren Fläche der Ankerplatte zur Gebäudewand neben der Laibung. Auch hier kann die Schablone zugleich die verbleibenden Geländerhalterung sein und vor Ort verbleiben und die Bohrungen in der Ankerplatte der Schablone werden direkt zum Bohren und Einbringen von Gewindestiften genutzt, oder sie wird nur zum präzisen Platzieren der Bohrlöcher in der Wand genutzt und mit der Montagehilfe wieder entfernt, wenn alle Löcher gebohrt sind.

Bei beiden vorgenannten Ausführungsformen kann nach einer weiteren Ausführungsform der erfindungsgemäßen Montagehilfe das Verbindungselement bevorzugt ein Klemmspanner, wie ein Schnellspanner sein. Dieser kann über ein Winkelelement, an dem eine Platte mit Nut befestigt ist, an dem Längsprofil lösbar festgelegt sein. Das Winkelelement ist mit dem Längsprofil verschraubt. Damit kann vorteilhaft eine vor Ort als Geländerhalterung verwendete Schablone verbleiben und durch einfaches Lösen der Montagehilfe entnommen werden. Danach kann an dieser Stelle einfach eine neue Schablone eingesetzt werden.

Vorteilhaft bei den gewinkelten Varianten der Schablone ist, dass die Länge der beiden Schenkel der Winkel quasi frei wählbar ist, und somit die Beabstandung eines vorbestimmten Brüstungsgeländers präzise einstellbar ist.

Gemäß einer ersten Ausführungsform des erfindungsgemäßen Montageverfahrens zur Montage von Brüstungsgeländern in oder vor einer Laibung eines Gebäudes unter Verwendung einer erfindungsgemäßen Montagehilfe umfasst dieses die Schritte:
a) Bereitstellen der Montagehilfe und
b) Positionieren der Montagehilfe an einem zur Montage vorgesehenen Brüstungsgeländer, dadurch Abnehmen der Abmessungen des Brüstungsgeländers,
c) dabei Positionieren jeder der Schablonen. Dann erfolgt durch Schritt
d), das Positionieren der Verbindungselemente und durch das Herstellen der lösbaren Verbindungen das Einstellen der Montagehilfe entsprechend der Abmessungen des Brüstungsgeländers. Wenn die Montagehilfe eingestellt ist und damit insbesondere die für die Geländerhalterungen erforderlichen Bohrungen präzise vorbestimmt sind, kann das
e) Anordnen der eingestellten Montagehilfe entsprechend in oder vor der Laibung des Gebäudes erfolgen, das das Positionieren an einer vorgesehenen Position des zur Montage vorgesehenen Brüstungsgeländers umfasst.

Das erfindungsgemäße Verfahren erlaubt also quasi werkzeugloses und insbesondere meterstabloses präzises Festlegen von Positionen für vorzunehmende Bohrlöcher von Halterungen eines Brüstungsgeländers, indem durch die Montagehilfe am Bauteil selbst die Maße abgenommen und festgelegt werden, so dass die Montagehilfe quasi stellvertretend für das Geländer an oder vor der Laibung angehalten werden kann und die Bohrlöcher, die die Schablonen vorsehen, genutzt werden können, um die Positionen für die nötigen Bohrungen zu bestimmen und/oder diese sofort vorzunehmen. Dabei hat die Montagehilfe bereits durch die minimale Bauteilezahl ein geringes Gewicht und kann fast wie ein Meterstab benutzt werden, weil sie aber die exakten Positionen aller nötigen Bohrlöcher abbildet, ist sie erfindungsgemäß hochgenau im Einsatz. Ist sie aus Aluminium gefertigt, ist sie sehr leicht und geschickt zu handhaben.

Wenn die Schablone an der Montagehilfe verbleibt und der Abgleich mit einer separaten Geländerhalterung des Brüstungsgeländers erfolgt, so wird in Schritt c), dem Positionieren jeder der Schablonen, das in Übereinklang Bringen der zumindest einen oder mehreren Bohrungen bzw. Bohrlöchern jeder der Schablonen an der Montagehilfe mit jeweils einer entsprechenden Bohrung der Geländerhalterung durchgeführt.

Nach noch einer weiteren Ausführungsform des erfindungsgemäßen Montageverfahrens, wenn die Schablone selbst als Geländerhalterung des Brüstungsgeländers wirkt, erfolgt der Schritt f): Dabei werden mittels der an Schablonen an der vorgesehenen Position des Brüstungsgeländers vorliegenden Bohrungen Vorbereitungen für die Befestigung der Geländerhalterungen für das Brüstungsgeländer vorgenommen oder es erfolgt direkt Ausführen der Bohrungen für die Anbringung der Geländerhalterungen.

Schließlich kann nach noch einer weiteren Ausführungsform des erfindungsgemäßen Montageverfahrens der Schritt g) erfolgen: Wenn die Schablonen die Geländerhalterung bereitstellen, können die Verbindungselemente, die die Schablonen mit den Seitenelementen verbinden, gelöst werden. Es folgen auf f) dann die Schritte
g) nach dem Lösen aller Verbindungselemente wird die Montageanordnung der Montagehilfe beendet, und in einem Schritt
h), der zu gewünschtem Zeitpunkt stattfinden kann, erfolgt das Wiedervervollständigen der Montagehilfe, indem nächste bzw. neue oder andere Schablonen durch lösbar und positionierbar Anordnen mittels der Verbindungselemente an dem jeweils zumindest einen Endabschnitt des Seitenelements angeordnet werden.

Erfahrungsgemäß werden für eine Montagehilfe an dem oberen Endabschnitt der Längsprofile links und rechts jeweils eine Schablone und an den unteren Endabschnitten jeweils links und rechts eine Schablone angeordnet, also insgesamt vier.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung einer Ausführungsform der Erfindung.

Dabei zeigen:
- **Fig.** 1: eine perspektivische Vorderansicht der erfindungsgemäßen Montagehilfe,
- **Fig.** 2: eine perspektivische Rückansicht des Gegenstands aus Fig. 1,
- **Fig.** 3: eine perspektivische Seitenansicht des Gegenstands aus Fig. 1,
- **Fig.** 4: eine Detailansicht A aus Fig. 1,
- **Fig.** 5: eine Detailansicht B aus Fig. 1, und
- **Fig.** 6: eine Detailansicht C aus Fig. 3.

Die erfindungsgemäße Vorrichtung ist eine Montagehilfe, die für die Montage von Brüstungsgeländern eingesetzt wird. Dabei können die Brüstungsgeländer, die hierin figurativ nicht gezeigt sind, in oder vor einer Laibung eines Gebäudes, respektive eines bodentiefen Fensters eines Gebäudes, eingesetzt werden.

Figuren 1,2 und 3 zeigen in unterschiedlichen Perspektiven eine solche Montagehilfe 1, die ein erstes Seitenelement S1 und ein zweites Seitenelement S2 (mit strichelierten Rechtecken markiert) zeigen. Bei der Verwendung der Montagehilfe 1 kommen diese Seitenelemente S1, S2 vertikal, also parallel zur Gebäudewand, vor der Laibung zur Anlage. Diese Seitenelemente S1, S2 weisen jeweils ein Längsprofil 2 auf, an dem rechtwinklig in einem mittleren Abschnitt ein oberes Querprofil 3 und ein unteres Querprofil 3' angeordnet sind. Dabei erstrecken sich das obere Querprofil 3 und das untere Querprofil 3' entsprechend bei dem linksseitig an oder vor der Laibung des Gebäudes zu liegende Seitenelement S1 nach rechts, und umgekehrt erstrecken sich das obere Querprofil 3 und das untere Querprofil 3` bei dem rechtsseitig an oder vor der Laibung des Gebäudes zu liegen kommende Seitenelement S2 nach links, so dass die Querprofil-Paare zueinander weisen und miteinander verbunden werden können. Die Querprofile sind 3,3` in einem Abstand zueinander angeordnet, der so gewählt ist, dass er der Montagehilfe 1 zu einer Grundstabilität verhilft.

Wie in den Fig. 1, 2, 3 zu sehen ist, ist hier, abhängig von der Breite eines zu montierenden Brüstungsgeländers, zwischen den Querprofil-Paaren (Querprofile 3, 3' der beiden Seitenelemente S1, S2) ein als Schlitten 4 bezeichnetes Rahmenelement angeordnet. Die Querprofile 3,3` der beiden Seitenteile S1, S2 sind also nach dem Verständnis hierin "indirekt" miteinander verbunden.

Der Schlitten 4 hat zwei Querschenkel 4', die mit zwei Längsschenkeln 5 ein Rechteck bilden. Abhängig von der vorgesehenen Brüstungsbreite können also die Querprofile 3, 3' der Seitenelemente oder auch die Querschenkel 4' des Schlittens entsprechend länger oder kürzer in ihrer Grundgröße gewählt werden. Wie zu sehen ist, sind diese Querprofile 3,3` und die Querschenkel 4',4' lösbar und positionierbar aneinander befestigt.

"Lösbar und positionierbar" bedeutet hier, dass die Verbindungselemente, hier Schnellspanner 50, die hier die äußeren oberen und unteren Querprofilen 3, 3' mit entsprechend einem oberen und einem unteren Querschenkel 4` des Schlittens 4 verbinden, ohne Montagewerkzeug durch einen einfachen Handgriff gelöst werden können; die miteinander verbundenen Vierkantprofile können aneinander verfahren und wieder aneinander arretiert werden. Der Schnellspanner ist nach der dem Fachmann bekannten Bauart ausgestaltet, ein Nutenstein 50' bildet einen Fuß und wird in einer Nut 20 des zu verbindenden Nutprofils geführt.

Fig. 6 zeigt deutlich die beispielhafte Anordnung: Hier sind zur Verbesserung der Sicherheit und der Stabilität, zwei Schnellspannerpaare zur Verbindung zweier Vierkantprofile eingesetzt. Die jeweils in einem der Vierkantprofile - es kann eines der Querprofile 3,3`, wie hier gezeigt, aber auch umgekehrt ein Querschenkel 4` des Schlittens sein - vorgesehene Bohrung 51", die die Längsachse des Profils schneidet, erlaubt das Einführen jeweils eines Schnellspanners 50, dieser ragt aus dem entsprechenden Vierkantprofile heraus, sein Nutenstein 50' erstreckt sich in die Nut 20 des Querschenkels 4' des Schlittens.

Nach diesem Grundprinzip können alle aneinander befestigten Vierkantprofile der erfindungsgemäßen Montagehilfe 1 aneinander verschoben und miteinander befestigt werden; sie können gelöst, umpositioniert und durch Betätigung des Schnellspanners wieder festgelegt werden.

Die beiden Querprofil-Paare 3,3` der beiden Seitenelemente S1,S2 sind hier nicht direkt miteinander verbunden, sondern über den Schlitten 4; alternativ wäre es aber auch möglich, die beiden Querprofil-Paare direkt und ohne das Dazwischensetzen eines Schlittens miteinander zu verbinden. So kann eine schmale Montagehilfe 1 für entsprechend schmale Brüstungsgeländer erhalten werden.

Wie die Fig. 1 bis 3 und 5 zeigen, sind hier Handgriffe 12 an den Längsschenkeln 5 des Schlittens 4 vorgesehen. Sie unterstützen die Handhabung der Montagehilfe 1, sind aber nicht zwingend notwendig. Dasselbe gilt für die Handgriffe 11 (Fig. 1 bis 3 und 4), die an den Seitenelementen S1 und S2, hier an der jeweiligen Seitennut der Längsprofile 2, in Höhe des jeweils oberen Querprofils 3 angebracht sind. Diese vier Handgriffe 11 und 12 ermöglichen so das ganz bequeme Handhaben der Montagehilfe zum Einen, wenn diese zur Abnahme der Geometrien an das vorgesehene, zu befestigende Brüstungsgeländer gehalten wird, zum Anderen, um die Montagehilfe 1 am Gebäude selbst zur Abnahme der Maße und Anbringung der Geländerhalterungen vorzunehmen.

Die in den Fig. 1 bis 3 und 4 gezeigten Schablonen 6 sind als gewinkelte Flachprofile 17 mit zwei Schenkeln vorgesehen, von denen der eine in eine Ankerplatte 14 mündet, hier einstückig ausgebildet, und der andere über ein Verbindungselement mit dem Längsprofil 2 verbunden ist. Die Befestigung erfolgt hier über das Winkelelement 71, das mit dem Längsprofil 2 verschraubt ist; ein Schnellspanner 60 legt den zweiten Schenkel des Flachprofils an einem Plattenstück 72 mit Nut fest, wie dies auch in Fig. 3 deutlich wird. Das Winkelstück 71 ist ein einfaches Lochblech mit zwei Bohrungen 71' über die das Winkelelement 71 mit dem Längsprofil 2 verschraubt ist. Die Schablonen 6 sind hier an dem unteren Endabschnitt E1 und dem oberen Endabschnitt E2 jedes der beiden Längsprofile angeordnet.

Fig. 4 macht deutlich, dass durch Lösen des Schnellspanners 60 die Klemmung mit dem gewinkelten Flachprofil 17 gelöst werden kann: Soll also die Schablone 6 direkt als Geländerhalterung am Gebäude verbleiben, so kann das Bauteil durch Lösen des Schnellspanners 60 gelöst werden. Da die Montagehilfe 1 die Maße des Brüstungsgeländers, das zu montieren ist, bei der Ausführung des Montageverfahrens bereits präzise und somit eins-zu-eins abgenommen hat, können die Schablonen 6 im vorliegenden Fall durch die Bohrlöcher 6' mit entsprechenden Gewindestiften am Gebäude befestigt werden.

Vorteilhaft ist bei diesen Schablonen 6, die gewinkelte Flachprofile vorsehen, dass ein und dieselbe Montagehilfe mit Schablonen mit unterschiedlichen Schenkellängen der Flachprofile 17 bestückt werden können; damit kann die Beabstandung des Brüstungsgeländers am Gebäude entsprechend eingestellt werden. Die Montagehilfe kann flexibel mit unterschiedlichen Schablonen 6, die, wie ausgeführt, eben unmittelbar als Geländerhalterung dienen können, auswechselbar ausgestattet werden.

Ebenso kann ein und dieselbe Montagehilfe 1 auch mit Schlitten 4 unterschiedlicher Breite ausgestattet werden, was durch die Auswechselbarkeit eine große Flexibilität für die Nutzung der Montagehilfe 1 für unterschiedliche Brüstungsgeländer ermöglicht.

Außerdem weist die hier gezeigte Ausführungsform der Montagehilfe 1 ergänzend Stützprofile 7 auf (Detail siehe Fig. 4), die an ihren Enden mit Stützfüßen 8 ausgestattet sind. Diese Stützfüße sind höhenverstellbar, was leicht erreicht werden kann, indem auf bekannte Weise Gewindestifte am unteren Ende des Stützfußes 8 in Fußabschnitte mit entsprechendem Gegengewinde eingedreht werden. Durch die Anzahl der Steigungen kann dabei die Höhenveränderungen gestaltet werden. Derartige Stützfüße 8 können ebenfalls mit den Stützprofilen 7 verschraubt sein. Auch diese Stützprofile 7 sind, wie hier gezeigt, über Befestigungselemente, hier Schnellspanner 70, an den Längsprofilen 2 der Seitenelemente S1, S2 lösbar und höhenverschiebbar befestigt. Durch die Stützprofile, die beim Einsatz der Montagehilfe 1 in einer Montageanordnung in eine Laibung hineinweisen, kann bei der Durchführung des Montageverfahrens am Gebäude weiter die Stabilität und damit die präzise, maßgenaue Befestigung des Brüstungsgeländers erreicht werden.

Die Stützprofile 7 könnten grundsätzlich auch ohne Stützfüße 8 ausgebildet sein, so dass sie direkt am Boden der Laibung anliegen.

Die figurativ gezeigte Montagehilfe 1 enthält weitere Stabilisierungelemente: So sind in den Innenwinkeln des Schlitten 4 Stabilisierungswinkel vorgesehen (siehe Fig. 3), die jeweils einen Querschenkel 4` des Schlittens mit einem Längsschenkel 5 über eine Verschraubung verbinden. Grundsätzlich könnten diese Längs- und Querschenkel auch direkt miteinander verschraubt sein.

Deutlich zu sehen ist die Anordnung eines solchen Stabilisierungswinkels 13 auch in Fig. 5. Fig. 5 zeigt außerdem die Verwendung eines Schnellspannerpaares, zwei Schnellspanner 50 verbinden hier den Querprofil 3' mit dem Querschenkel 4` des Schlittens. Im Bild zu sehen ist im Übrigen der Fußabschnitt des Stützfußes 8; die Schraubenmuttern dienen der Verdrehbarkeit.

Wie Fig. 1,2 und 3 insbesondere zeigen, sind die einander zur Anlage kommenden Querprofile und Querschenkel 3,3,4 nach sogenannter gestaffelter Anordnung angeordnet, also derart, dass bei der Befestigung aneinander das Querprofil 3 des einen Seitenelements S1 unter dem Querschenkel 4 des Schlittens und dieser unter dem Querprofil 3' des zweiten Seitenelements S2 zu liegen kommt; dasselbe gilt entsprechend für die jeweiligen unteren Querprofile 3',3',4; es ist aber auch denkbar, dass der Schlitten jeweils über den oberen und unteren Querprofilen (3,3') angeordnet wird.

Entsprechend sind die Bohrungen für die Verbindungselemente resp. Schnellspanner vorzusehen.

Figurativ nicht gezeigt ist, dass statt eines gewinkelten Flachprofils 17 der Schablone 6 auch ein ungewinkeltes Flachprofil zum Einsatz kommen kann; diese Möglichkeit ist besonders für die Anordnung eines Brüstungsgeländers in einer Laibung von Relevanz.

### BEZUGSZEICHENLISTE

- 1: Montagehilfe
- 2: Längsprofil
- 3: Querprofil
- 3`: Querprofil
- 4: Schlitten
- 4`: Querschenkel
- 5: Längsschenkel
- 6: Schablonen
- 6': Bohrloch
- 7: Stützprofil
- 8: Stützfuß
- 11: Handgriffe
- 12: Handgriffe
- 13: Stabilisierungswinkel
- 14: Ankerplatte
- 17: gewinkeltes Flachprofil
- 20: Längsnut
- 50: Schnellspanner
- 50`: Nutenstein
- 51": Bohrung
- 60: Schnellspanner
- 70: Schnellspanner
- 71: Winkelstück, Winkelelement
- 71': Bohrung
- 72: Plattenstück

- E1: Endabschnitte
- E2: Endabschnitte
- S1: Seitenelement
- S2: Seitenelement

## Patentansprüche

1. Montagehilfe (1), ausgebildet zur Montage von Brüstungsgeländern in oder vor einer Laibung eines Gebäudes, wobei die Montagehilfe (1)
ein erstes und ein zweitens Seitenelement (S1, S2) aufweist, das jeweils
- ein Längsprofil (2), an dem rechtwinklig an einem mittleren Abschnitt
- zwei Querprofile (3,3') mit jeweils einem Ende beabstandet voneinander und parallel zueinander an dem jeweiligen Längsprofil (2) befestigt sind,
aufweist, wobei die Längsprofile (2) und die Querprofile (3,3') jeweils Vierkantprofile (2,3,3') mit allseitigen Längsnuten (20) sind,
wobei das erste Seitenelement (S1) über seine Querprofile (3, 3`) mit den Querprofilen (3, 3`) des zweiten Seitenelements (S2) direkt oder indirekt durch ein Verbindungselement positionierbar und lösbar verbunden ist,
und wobei
das erste und das zweite Seitenelement (S1,S2) während einer Montageanordnung der Montagehilfe (1) in oder vor einer Laibung eines Gebäudes vertikal an dem Gebäude anordenbar sind und jeweils zwei Endabschnitte (E1, E2) haben,
wobei die Montagehilfe (1) eine Mehrzahl Schablonen (6) aufweist, die jeweils eine Geländerhalterung mit zumindest einem Bohrloch (6') abbilden, und
wobei zumindest ein Endabschnitt (E1) jedes Seitenelements (S1,S2) mit einer Schablone (6) lösbar und positionierbar durch ein Verbindungselement verbindbar ist.

2. Montagehilfe (1) nach Anspruch 1,
**dadurch gekennzeichnet, dass**
das erste Seitenelement (S1) über seine Querprofile (3,3') mit den Querprofilen (3, 3') des zweiten Seitenelements (S2) indirekt über einen Schlitten (4) verbunden ist, der zwei Querschenkel (4') aufweist, mit zwei Längsschenkeln (5) ein Rechteck bildend verbunden sind,
wobei jeder Querschenkel (4') des Schlittens (4) mit einem Querprofil (3, 3') jedes der zwei Seitenelemente (S1,S2) über zumindest ein Verbindungselement lösbar und positionierbar verbunden ist.

3. Montagehilfe (1) nach Anspruch 1 oder 2,
**dadurch gekennzeichnet, dass**
das erste und das zweite Seitenelement (S1,S2) an ihren in Bezug auf die Montageanordnung unteren Endabschnitten (E2) Stützprofile (7) aufweisen, die Vierkantprofile (2,3,3') mit allseitigen Längsnuten (20) sind und sich horizontal von Seitenelementen (S1,S2) wegerstrecken, wobei jedes Stützprofil (7) über ein endständiges Verbindungselement lösbar und positionierbar in einer Längsnut (20) des jeweiligen Seitenelements (S) befestigt ist.

4. Montagehilfe (1) nach Anspruch 3,
**dadurch gekennzeichnet, dass**
an einem freien Ende jedes der Stützprofile (7) ein höhenveränderbarer Stützfuß (8), ausgebildet zur Abstützung der Montagehilfe (1) an dem Gebäude, angeordnet ist, wobei bevorzugt der höhenveränderbare Stützfuß (8) positionierbar in einer Längsnut (20) des jeweiligen Stützprofils (7) befestigt ist.

5. Montagehilfe (1) nach einem der Ansprüche 1 bis 4,
**dadurch gekennzeichnet, dass**
die Verbindungselemente Klemmspanner (50, 60, 70), bevorzugt Schnellspanner (50, 60, 70) sind.

6. Montagehilfe (1), nach zumindest einem der Ansprüche 1 bis 5,
**dadurch gekennzeichnet, dass**
zwischen zumindest einem ersten Seitenelement (S1) und einem zweiten Seitenelement (S2) und einem jeweils damit verbundenen Querprofil (3,3`)
ein Stabilisierungsbauteil, bevorzugt ein Stabilisierungswinkel (13) befestigt ist,
und/oder dass das erste und das zweiten Seitenelement (S1,S2) an ihren jeweiligen Längsprofilen (2) einen Handgriff (11) aufweisen.

7. Montagehilfe (1), nach zumindest einem der Ansprüche 2 bis 6,
**dadurch gekennzeichnet, dass**
in zumindest einem in dem Schlitten (4) vorliegenden Innenwinkel ein Stabilisierungsbauteil, bevorzugt ein Stabilisierungswinkel (13) befestigt ist.

8. Montagehilfe (1), nach zumindest einem der Ansprüche 2 bis 7,
**dadurch gekennzeichnet, dass**
der Schlitten (4) an seinen Längsschenkeln (5) Handgriffe (12) aufweist.

9. Montagehilfe (1), nach zumindest einem der Ansprüche 1 bis 8,
**dadurch gekennzeichnet, dass**
die Schablone (6)
- ein ungewinkeltes Flachprofil ist, das einenends rechtwinklig in eine Ankerplatte (14) mit einer oder mehreren Bohrungen (6`) mündet und an dem anderenends ein Verbindungselement, ausgebildet zur Verbindung mit dem Längsprofil (2), des Seitenelements (S1,S2), aufweist, wobei das Verbindungselement bevorzugt einen Klemmspanner (70) besonders bevorzugt einen Schnellspanner (70) aufweist, oder
- ein gewinkeltes Flachprofil (17) mit zwei Schenkeln ist, das einenends rechtwinklig in eine Ankerplatte (14) mit einer oder mehreren Bohrungen (6`) mündet und an dem anderenends ein Verbindungselement, ausgebildet zur Verbindung mit dem Längsprofil (2), des Seitenelements (S1,S2) aufweist, wobei das Verbindungselement bevorzugt ein Klemmspanner (70) besonders bevorzugt einen Schnellspanner (70) aufweist.

10. Montagehilfe (1) nach zumindest einem der Ansprüche 1 bis 9,
**dadurch gekennzeichnet, dass**
das Verbindungselement, bevorzugt der Klemmspanner (70) besonders bevorzugt der Schnellspanner (70), mit einem Winkelelement (71), das eine Nut (72) aufweist, und das lösbar mit dem Längsprofil (2) gekoppelt ist, zusammenwirkt.

11. Montageverfahren zur Montage von Brüstungsgeländern in oder vor einer Laibung eines Gebäudes, unter Verwendung einer Montagehilfe (1) nach zumindest einem der Ansprüche 1 bis 10,
**umfassend die Schritte**
a) Bereitstellen der Montagehilfe (1) und
b) Positionieren der Montagehilfe (1) an einem zur Montage vorgesehenen Brüstungsgeländer, dadurch Abnehmen der Abmessungen des Brüstungsgeländers,
c) dabei Positionieren jeder der Schablonen (6)
d) durch Positionierung der Verbindungselemente und Herstellen der lösbaren Verbindungen, damit Einstellen der Montagehilfe (1) entsprechend der Abmessungen des Brüstungsgeländers,
e) Anordnen der eingestellten Montagehilfe (1) entsprechend in oder vor der Laibung des Gebäudes und Positionieren an einer vorgesehenen Position des zur Montage vorgesehenen Brüstungsgeländers.

12. Montageverfahren nach Anspruch 11,
wobei in Schritt c), dem Positionieren jeder der Schablonen (6) das in Übereinklang Bringen der zumindest einen Bohrung (6`) der Schablonen (6) mit jeweils einer entsprechenden Bohrung (6`) der Geländerhalterung erfolgt.

13. Montageverfahren nach Anspruch 11 oder 12,
umfassend den Schritt
f) mittels der an Schablonen (6) an der vorgesehenen Position des Brüstungsgeländers vorliegenden Bohrungen Vornehmen der Vorbereitungen und/oder Ausführen von Bohrungen für die Geländerhalterungen für das Brüstungsgeländer.

14. Montageverfahren nach zumindest einem der Ansprüche 11 bis 13, umfassend den Schritt
g) wenn die Schablonen (6) die Geländerhalterung bereitstellen, Lösen der Verbindungselemente (70), die die Schablone (6) mit den Seitenelementen (S1,S2) verbinden, und
g) nach dem Lösen aller Verbindungselemente beenden der Montageanordnung der Montagehilfe (1) und
h) Vervollständigen der Montagehilfe (1) durch lösbar und positionierbar Anordnen nächster Schablonen (6) durch jeweils ein Verbindungselement an dem jeweils zumindest einen Endabschnitt (E1) des Seitenelements (S1,S2).
